# FASCICULE DE BREVET EUROPEEN

(11) **EP 3 216 673 B1**
(45) Date de publication et mention de la délivrance du brevet: **23.09.2020**
(21) Numéro de dépôt: 17159869.1
(22) Date de dépôt: 08.03.2017
(51) Int. Cl.: B61L 11/08, B61L 19/06, B61L 5/10, B61L 5/08, B61L 7/06

(54) **ENSEMBLE FERROVIAIRE COMPRENANT UN SYSTÈME D'ENCLENCHEMENT SIMPLIFIÉ POUR UNE SECTION D'AIGUILLAGE**
EISENBAHNANLAGE MIT EINEM VEREINFACHTEN STELLWERKSYSTEM FÜR EINEN WEICHENABSCHNITT
RAILWAY ASSEMBLY COMPRISING A SIMPLIFIED INTERLOCKING SYSTEM FOR A RAIL SWITCH

(30) Priorité: 08.03.2016 FR 1651910
(43) Date de publication de la demande: 13.09.2017
(73) Titulaire: ALSTOM Transport Technologies, 93400 Saint-Ouen (FR)
(72) Inventeur: DESBLED, Stephane, 92000 Nanterre (FR)
(74) Mandataire: Lavoix

(56) Documents cités:
- WO-A1-2015/192169
- DE-A1- 19 905 916
- US-A1- 2016 039 437
- US-A1- 2016 060 036
- US-B1- 7 075 427

## Description

L'invention a pour domaine général celui des systèmes d'enclenchement pour une section d'aiguillage d'une voie ferrée, en particulier un système d'enclenchement pour une section d'aiguillage d'une voie ferrée de circulation de tramway.

Le document US 7 075 427 B1 divulgue un ensemble ferroviaire connu.

Un système d'enclenchement connu est représenté à la figure 1.

Le système 1 équipe une voie comportant un aiguillage. Cette voie comporte successivement une section amont 4, une section d'aiguillage 10 et des première et seconde sections aval, 26 et 28.

La section d'aiguillage 10 comporte une section d'entrée 14, dont l'entrée correspond à la sortie de la section amont, l'aiguillage 15 proprement dit, et une section de sortie 17, dont la sortie est commune aux première et seconde sections aval.

Le système 1 comporte un dispositif d'enclenchement 30, qui est un calculateur disposé à proximité de la portion de voie intégrant l'aiguillage, et une pluralité d'équipements à la voie, pilotés par le dispositif d'enclenchement.

La pluralité d'équipements de voie comporte :
- Un équipement de communication 40 du type à courte portée, comportant une antenne disposée entre les fils de rails de la section amont 4. L'antenne est destinée à capter un signal de commande émis par une antenne du tramway lorsque celui-ci passe au-dessus de l'antenne au sol ;
- Un premier équipement de détection 41 de la présence d'un tramway sur la section d'entrée 14. Cet équipement est constitué soit par un circuit de voie, soit par un dispositif de comptage d'essieux. Il est propre à générer un signal de détection de la présence d'un tramway sur la section d'entrée, qui est un signal binaire prenant la valeur zéro lorsqu'aucun tramway n'est détecté sur la section d'entrée, ou la valeur 1 lorsqu'un tramway est détectée sur la section d'entrée.
- Un équipement de signalisation 44, constitué par un feu placé au droit de l'aiguillage et permettant d'indiquer optiquement au conducteur du tramway l'état de la section d'aiguillage 10 et la position d'enclenchement courante de l'aiguillage 15 ;
- Un équipement d'actionnement 42 de l'aiguillage, permettant de basculer l'aiguillage dans une position d'enclenchement en voie droite, pour la circulation d'un tramway depuis la section amont 4 vers la première section aval 26, ou dans une position d'enclenchement en voie déviée, pour la circulation d'un tramway depuis la section amont 4 vers la seconde section aval 28.
- Un second équipement de détection 46 de la présence d'un tramway sur la section de sortie 17. Cet équipement intègre un détecteur de masse à bobine situé sur la voie. Lors du passage d'un tramway au-dessus de ce détecteur, l'inductance de la bobine est modifiée par les masses métalliques du tramway. Ce détecteur est propre à générer un signal de détection de présence d'un tramway qui est un signal binaire prenant la valeur zéro lorsqu'aucun tramway n'est détecté sur la section de sortie et la valeur unité lorsqu'un tramway est détecté sur la section de sortie.

Dans le présent document, le terme équipement de voie désigne à la fois le capteur (antenne, dispositif de comptage d'essieux...) ou l'actionneur (moteur pour déplacer l'aiguille de l'aiguillage) et son électronique bas niveau, qui permet par exemple de numériser le signal analogique délivré par un capteur ou d'appliquer un signal adapté à une alimentation de l'actionneur.

Un tel système d'enclenchement fonctionne de la manière suivante.

A l'approche de la section d'aiguillage 10 depuis la section amont 4, et sachant qu'il souhaite par exemple passer sur la seconde section aval 28, le conducteur déclenche, au travers d'une interface adaptée, l'émission, par le tramway, d'un message de commande requérant que l'aiguillage soit placé dans la position d'enclenchement en voie déviée.

Alors que le tramway passe à l'aplomb de l'antenne, celle-ci capte le message de commande et l'équipement de communication 40 transmet la commande correspondante au dispositif d'enclenchement 30.

Lors de la réception de la commande, le dispositif d'enclenchement 30 vérifie tout d'abord que certaines conditions de sécurité sont vérifiées. En particulier, le dispositif d'enclenchement 30 vérifie que la section d'aiguillage 10 est dans l'état «non enclenché ».

L'état non enclenché de la section d'aiguillage est élaboré à chaque instant par le dispositif d'enclenchement 30 à partir des signaux de détection de la présence d'un tramway généré d'une part par le premier équipement de détection amont et d'autre part par le second équipement de détection aval. La section d'aiguillage sera dite dans l'état « non enclenché » si aucun de ces deux équipements de détection ne détecte la présence d'un tramway. Dans tous les autres cas, la section d'aiguillage sera dans l'état « enclenché ».

Si, au moment de la réception de la commande émise par le tramway, la section d'aiguillage 10 est effectivement dans l'état «non enclenché», le dispositif d'enclenchement exécute la commande requérant que l'aiguillage soit placé dans la position d'enclenchement en voie déviée.

Pour cela, le dispositif d'enclenchement 30 réserve la section d'aiguillage 10 en la plaçant dans l'état « enclenché ».

Puis, le dispositif d'enclenchement 30 émet un signal d'actionnement vers l'équipement d'actionnement 42 de manière à basculer l'aiguillage 15 dans la position requise, en l'occurrence la position en voie déviée. L'équipement d'enclenchement vérifie la position d'enclenchement courante de l'aiguillage et bascule si nécessaire l'aiguille de l'aiguillage dans la position en voie déviée permettant de faire circuler le tramway depuis la section amont vers la seconde section aval. L'équipement d'actionnement 42 émet un signal de confirmation de la position d'enclenchement de l'aiguillage vers le dispositif d'enclenchement 30.

Le dispositif d'enclenchement émet alors un signal de signalisation à destination de l'équipement de signalisation 44 afin qu'il indique la position d'enclenchement courante de l'aiguille. Constatant, d'après ce qu'affiche l'équipement de signalisation, que la section a été réservée pour son passage et que l'aiguillage se trouve dans la position d'enclenchement requise, le conducteur du tramway engage le tramway sur la section d'aiguillage.

Le dispositif d'enclenchement 30 vérifie ensuite la séquence suivante d'évènements :
- que le signal de détection de présence d'un tramway par le premier équipement de détection passe de la valeur zéro à la valeur un, indiquant que l'avant du tramway s'est avancée sur la section d'entrée ;
- que le signal de détection de la présence d'un tramway par le second équipement de détection passe de la valeur zéro à la valeur un, indiquant que l'avant du tramway s'est avancée sur la section de sortie, le tramway étant en train de franchir l'aiguillage ;
- que le signal de détection de la présence d'un tramway par le premier équipement de détection passe de la valeur un à la valeur zéro, indiquant que l'arrière du tramway a quitté la section d'entrée ; et
- que le signal de détection de la présence d'un tramway par le second équipement de détection passe de la valeur un à la valeur zéro, indiquant que l'arrière du tramway a quitté la section de sortie.

Constatant que les deux signaux de détection amont et aval sont à nouveau à zéro, le dispositif d'enclenchement 30 replace la section d'aiguillage 10 dans l'état « non enclenché ».

Si, au moment de la réception de la commande émise par le tramway, la section d'aiguillage 10 est dans l'état « enclenché », le dispositif d'enclenchement 30 n'exécute pas la commande, mais la stocke en mémoire. Il réessaie de l'exécuter périodiquement jusqu'à ce que les contraintes de sécurité soient vérifiées.

Tant que la commande n'est pas exécutée, l'équipement de signalisation 30 affiche un signal par défaut indiquant au conducteur de ne pas faire avancer le tramway sur la section d'aiguillage.

Ce système d'enclenchement est assez complexe et nécessite un nombre important d'équipements de voie.

Or, en particulier dans les dépôts de tramways, de nombreux aiguillages sont prévus sur une zone relativement réduite. Il en résulte un besoin de simplification des systèmes d'enclenchement pour en réduire le coût, en simplifier l'installation et la maintenance, et en faciliter l'exploitation.

Pour cela, l'invention a pour objet un ensemble ferroviaire selon la revendication 1 et un procédé d'utilisation de cet ensemble ferroviaire selon la revendication 6.

L'invention et ses avantages seront mieux compris à la lecture de la description détaillée qui va suivre d'un mode de réalisation particulier, ce mode de réalisation étant donné uniquement à titre d'exemple non limitatif. Cette description est faite en se référant aux dessins annexés, sur lesquels :
- la figure 1 est une représentation schématique d'un système d'enclenchement selon l'état de la technique ;
- la figure 2 est une représentation schématique d'un système simplifié d'enclenchement selon l'invention ; et,
- la figure 3 est une représentation sous forme de blocs du procédé de fonctionnement du système d'enclenchement de la figure 2.

En se référant maintenant à la figure 2, un mode de réalisation préféré d'un système d'enclenchement 101 selon l'invention va être présenté en détail.

Tout comme dans l'état de la technique, le système 101 équipe une voie ferrée 2 comportant un aiguillage. Cette voie 2 comporte successivement une section amont 4, une section d'aiguillage 10 et des première et seconde sections aval 26 et 28. La section d'aiguillage 10 comporte une section d'entrée 14, dont l'entrée correspond à la sortie de la section amont 4, l'aiguillage 15 proprement dit, et une section de sortie 17, dont la sortie est commune aux première et seconde sections aval 28 et 26.

Le système 101 comporte un dispositif d'enclenchement 130 et une pluralité d'équipements de voies implantés le long de la voie.

Cette pluralité d'équipements comporte au moins :
- un équipement d'actionnement 42 permettant de placer l'aiguillage 15 soit dans la position d'enclenchement en voie déviée, soit dans la position d'enclenchement en voie droite ;
- Un équipement de signalisation 44, placé au droit de l'aiguillage 15 permettant d'indiquer visuellement au conducteur du tramway si la section d'aiguillage 10 est dans l'état « enclenché » ou dans l'état « non-enclenché », et lorsqu'elle est dans l'état « non-enclenché », la position d'enclenchement courante de l'aiguillage 15 ; et,
- un équipement de détection 46 de la présence d'un tramway sur la section de sortie 17. Cet équipement comporte un détecteur de masse à bobine. Lors du passage d'un tramway au-dessus de ce détecteur, l'inductance de la bobine est modifiée par les masses métalliques du tramway. Cet équipement est propre à générer un signal de détection de présence d'un tramway qui est un signal binaire prenant la valeur zéro lorsqu'aucun tramway n'est détecté sur la section de sortie 17 et la valeur un lorsqu'un tramway est détecté sur la section de sortie.

Le dispositif d'enclenchement 130 est, par exemple, constitué par un ordinateur plutôt que par un automate du type relais intégrant une pluralité de commutateurs. Cet ordinateur comporte des moyens de calcul, tels qu'un processeur 132, et des moyens de mémorisation, tels qu'une mémoire vive 134, les moyens de mémorisation stockant des instructions de programmes d'ordinateur propres à être exécutées par le processeur 132.

Le dispositif 130 comporte également une pluralité d'interfaces d'entrée/sortie 142, 144 et 146, auxquelles sont connectés les différents équipements de la pluralité d'équipements de voie.

De préférence, le dispositif 130 est également équipé d'un module de radiocommunication 150 permettant l'échange de messages entre un tramway et le dispositif d'enclenchement 130, au lieu d'un équipement de communication à courte distance du type comportant une antenne le long de la voie. Le tramway T est donc également équipé d'un module de radiocommunication 151 pour l'établissement d'une liaison sans fil temporaire avec le module 150. Par exemple une liaison selon le protocole WiFi peut être mise en œuvre.

Le dispositif 130 comporte un bus de communication 160 reliant les différents composants.

Le dispositif 130 est donc programmé différemment pour tenir compte de cet ensemble minimum d'équipements de voie et de périphériques. Le dispositif 130 est programmé pour mettre en œuvre le procédé de fonctionnement qui va maintenant être décrit en référence à la figure 3.

Le procédé de fonctionnement 200 comporte une étape 210, au cours de laquelle le dispositif 130 met à jour périodiquement l'état de la section d'aiguillage 10 en fonction d'un état courant de la section d'aiguillage 10 et du signal généré par l'équipement de détection 46 uniquement. Le dispositif 130 vérifie notamment si l'état courant est l'état « enclenché » ou l'état « non enclenché » et, dans le cas où l'état courant est l'état « enclenché », si l'équipement de détection 46 détecte ou non la présence d'un tramway.

Plus précisément, si l'état courant est l'état « enclenché » et si l'équipement de détection 46 détecte la présence d'un tramway suivie de l'absence d'un tramway, la section d'aiguillage 10 passe dans l'état « non enclenché ».

Autrement, la section d'aiguillage 10 reste dans l'état « enclenché ».

Si l'état courant est l'état « non-enclenché », le dispositif 130 attend la réception d'un message de commande de l'enclenchement de l'aiguillage 15.

A l'étape 220, à l'approche de la section d'aiguillage 10 depuis la section amont 4, et sachant qu'il souhaite par exemple passer sur la seconde section aval 28, le conducteur du tramway déclenche, au travers d'une interface adaptée, l'émission, par le module de radiocommunication 151 embarqué à bord du tramway, d'un message de commande requérant que l'aiguillage 15 soit placé dans la position d'enclenchement en voie déviée.

Lorsqu'à l'étape 230, le module de radiocommunication 150 du dispositif 130 reçoit le message de commande de l'enclenchement de l'aiguillage 15, il en extrait la commande et le transmet au processeur 132 du dispositif 130.

A l'étape 240, le dispositif 130 vérifie que la commande reçue peut être exécutée.

Cette vérification consiste à vérifier la valeur courante de l'état de la section 10.

Si la section d'aiguillage 10 est dans l'état « enclenché », le dispositif 130 rejette la commande et émet, à l'étape 250, vers le tramway un message de commande refusée.

Avantageusement, cette vérification consiste également à vérifier la valeur du signal généré par l'équipement de détection 46. Si l'équipement de détection 46 détecte la présence d'un tramway, le dispositif 130 rejette la commande et émet, à l'étape 250, vers le tramway T, un message de commande refusée.

En variante d'autres conditions de sécurité supplémentaires peuvent être vérifiées à l'étape 250 par le dispositif 130, afin de déterminer si la commande reçue peut être exécutée.

Le module de radiocommunication 151 embarqué à bord du tramway est alors invité à réémettre régulièrement le message de commande jusqu'à ce que la commande soit acceptée par le dispositif 130.

Lorsque le dispositif 130 accepte la commande, il l'exécute immédiatement.

Pour cela, à l'étape 260, il applique un signal d'actionnement à l'équipement d'actionnement 42 de manière à placer l'aiguille de l'aiguillage 15 dans la position d'enclenchement requise par la commande reçue du tramway.

A l'étape 270, l'équipement 42 vérifie la position courante de l'aiguillage et bascule si nécessaire celui-ci dans la position requise, en l'occurrence la position en voie déviée permettant de faire circuler le tramway depuis la section amont 4 vers la seconde section aval 28. L'équipement d'actionnement 42 émet un signal de confirmation de la position courante de l'aiguillage 15 vers le dispositif d'enclenchement 130.

A l'étape 280, le dispositif 130 modifie l'état de la section d'aiguillage vers l'état « enclenché ».

A l'étape 290, le dispositif 130 émet un signal de signalisation vers l'équipement de signalisation de manière à ce que ce dernier affiche la position d'enclenchement courante dans laquelle se trouve l'aiguillage 15 de manière à ce que le conducteur du tramway en soit informé et puisse vérifier que sa commande a été prise en compte et que l'aiguillage se trouve dans la position adaptée au déplacement souhaité.

Puis à l'étape 300, le tramway T s'avance sur la section d'aiguillage 10, d'abord sur la section d'entrée 14, puis l'aiguillage 15 et enfin sur la section de sortie 17.

A cet instant, l'équipement de détection 46 de la présence d'un tramway génère un signal de détection prenant la valeur un (détection de la présence d'un tramway).

Le tramway poursuit son déplacement et rentre sur la seconde section aval 28.

Lorsque l'arrière du tramway a quitté la section de sortie 17, l'équipement de détection 46 génère un signal de détection prenant à nouveau la valeur zéro (détection de l'absence de tramway).

A l'étape 310, constatant la modification de la valeur du signal de détection d'abord de zéro à un, puis de un à zéro, le dispositif 130 libère la section d'aiguillage 10 en modifiant l'état de celle-ci et en le replaçant à la valeur « non enclenché ».

L'homme du métier constatera donc que le système d'enclenchement décrit ci-dessus présente une structure simplifiée par rapport à un système selon l'état de la technique, puisqu'il ne comporte plus qu'un unique équipement de détection de la présence d'un tramway.

De plus, selon l'invention la communication entre le tramway et le dispositif d'enclenchement est effectuée au moyen d'une liaison de radiocommunication au lieu d'utiliser un dispositif de communication en champ proche, le dispositif d'enclenchement demande au tramway de répéter le message de commande lorsque celle-ci a été rejetée, au lieu de sauvegarder cette commande rejetée et d'essayer de l'exécuter ultérieurement. Il est de ce fait possible de simplifier la logique mise en œuvre par le dispositif d'enclenchement , le dispositif n'ayant plus à mémoriser une commande qui n'aurait pas été exécutée immédiatement ni de disposer d'une boucle permettant la prise en compte des commandes mémorisées et éventuellement d'un mécanisme de gestion de priorité entre les commandes rejetées et les nouvelles commandes reçues.

En variante, comme représenté en pointillés sur la figure 2, et de manière connue, le système peut être équipé d'un tableau de contrôle manuel 48 de l'enclenchement. Il s'agit d'un tableau qui est placé à proximité de la voie et qui peut être actionné manuellement par un opérateur de manière à modifier la position d'enclenchement de l'aiguillage. Ce panneau est connecté par une interface adaptée 148 au dispositif d'enclenchement et constitue un équipement de voie supplémentaire.

Lors de l'actionnement d'un bouton prévu sur ce tableau, le dispositif 130 modifie immédiatement la position d'enclenchement de l'aiguillage. Dans l'état de la technique, lorsqu'une commande manuelle d'enclenchement est reçue par le dispositif d'enclenchement, celui-ci vérifie préalablement si l'un ou l'autre des premier et second équipements de détection émet un signal de détection de valeur un, c'est-à-dire de détection de la présence d'un tramway.

Il n'est pas certain que le système d'enclenchement venant d'être présenté puisse répondre à l'ensemble des contraintes de sécurité imposées par telle ou telle ligne de tramway existante, notamment les lignes de tramway dans leur portion de transport de passagers par opposition aux portions de dépôt. Cependant, il est certain que le présent système répond à des conditions de sécurité réduites, telles qu'on peut les trouver sur les portions de dépôt, sur lesquelles les véhicules circulent à vitesse réduite et n'embarquent pas de passagers.

Pour l'implantation le long de la voie de manière à répondre aux critères de sécurité associés au transport de passagers, il est envisagé d'ajouter au système d'enclenchement décrit ci-dessus un second équipement de détection intégrant un détecteur de masse à bobine et de l'implanter en aval du dispositif 46.

## Revendications

1. Ensemble ferroviaire comprenant un système d'enclenchement (101) pour une section d'aiguillage (10) d'une voie ferrée (2) et un module de radiocommunication (151) embarqué à bord d'un véhicule ferroviaire autorisé à circuler sur la section d'aiguillage,
la section d'aiguillage (10) étant située entre une section amont (4) et des première et seconde sections aval (26, 28) indépendantes, et comportant une section d'entrée (14), un aiguillage (15), et une section de sortie (17),
le système d'enclenchement (101) comportant un dispositif d'enclenchement (130) et une pluralité d'équipements de voie implantés le long de la section d'aiguillage (10) et connectés au dispositif d'enclenchement (130), où la pluralité d'équipements de voie comporte :
- un équipement d'actionnement (42) pour enclencher l'aiguillage dans une première position ou une seconde position d'enclenchement ;
- un équipement de signalisation (44) au droit de l'aiguillage et affichant un état de la section d'aiguillage et une position d'enclenchement courante de l'aiguillage ; et,
- un équipement de détection (46) de présence de véhicule ferroviaire sur la section de sortie (17) et propre à générer un signal de détection, ledit équipement de détection comportant un détecteur du type détecteur de masse à bobine,
le système d'enclenchement (101) étant dépourvu de dispositif de détection de présence de véhicule en amont de l'aiguillage,
le dispositif d'enclenchement (130) comportant un module de radiocommunication (150) permettant l'échange de messages avec le module de radiocommunication (151) embarqué à bord du véhicule ferroviaire.
le dispositif d'enclenchement étant propre à rejeter un message de commande de l'aiguillage émis par le module de radiocommunication (151) embarqué à bord du véhicule ferroviaire, lorsque la commande contenue dans ledit message ne peut être exécutée immédiatement, le module de radiocommunication (151) embarqué à bord du véhicule ferroviaire répétant l'émission du message de commande jusqu'à ce que la commande correspondante soit exécutée.

2. Ensemble ferroviaire selon la revendication 1, dans lequel le dispositif d'enclenchement est dépourvu de moyen de mémorisation d'une commande ne pouvant pas être exécutée immédiatement, ni de moyen de traitement des commandes ayant été rejetées et mémorisées.

3. Ensemble ferroviaire selon l'une quelconque des revendications précédentes, dans lequel le dispositif d'enclenchement (130) met à jour un état d'enclenchement de la section d'aiguillage (10) uniquement à partir de la valeur courante de l'état d'enclenchement et des valeurs du signal de détection généré par l'équipement de détection (46) de la présence d'un véhicule.

4. Ensemble ferroviaire selon l'une quelconque des revendications précédentes, dans lequel la pluralité d'équipements de voie comporte en outre un panneau de contrôle d'enclenchement manuel (48) connecté au dispositif d'enclenchement (130), le dispositif d'enclenchement étant propre, lors de la réception d'une commande de modification de la position d'enclenchement de l'aiguillage (15) générée depuis ledit panneau, à émettre un signal d'actionnement vers l'équipement d'actionnement (42) de l'aiguillage (15).

5. Ensemble ferroviaire selon l'une quelconque des revendications précédentes, comportant en outre un second équipement de détection de la présence d'un véhicule ferroviaire comportant un détecteur de masse à bobine et implanté en aval de l'équipement de détection (46).

6. Procédé (200) d'utilisation d'un ensemble ferroviaire selon l'une quelconque des revendications 1 à 5, l'ensemble ferroviaire comprenant un système d'enclenchement (101) pour une section d'aiguillage (10) d'une voie ferrée (2) et un module de radiocommunication propre à être embarqué à bord d'un véhicule ferroviaire, le procédé comportant les étapes consistant à :
- mettre à jour (210) périodiquement, par un dispositif d'enclenchement (130) du système d'enclenchement (101), l'état d'une section d'aiguillage (10) à partir d'un état courant de la section d'aiguillage (10) et du signal généré par un équipement de détection (46) ;
- vérifier (230) qu'une commande, émise depuis le module de radiocommunication du véhicule ferroviaire et reçue par le dispositif d'enclenchement (130), et requérant que l'aiguillage (15) soit placé dans une position d'enclenchement requise, peut être exécutée ;
- exécuter (260, 270) la commande acceptée de manière à placer une aiguille de l'aiguillage (15) dans la position d'enclenchement requise, un équipement d'actionnement (42) émettant un signal de confirmation de la position d'enclenchement courante de l'aiguillage (15) vers le dispositif d'enclenchement (130) ;
- modifier (280), par le dispositif d'enclenchement (130), l'état de la section d'aiguillage (10) vers l'état « enclenché » ;
- émettre (290) un signal de signalisation vers l'équipement de signalisation pour afficher la position d'enclenchement courante de l'aiguillage (15),
l'étape consistant à vérifier (230) que la commande reçue peut être exécutée consiste à vérifier la valeur courante de l'état de la section d'aiguillage (10), la commande étant rejetée lorsque la section d'aiguillage (10) est dans l'état «enclenché», et, éventuellement, à vérifier la valeur courante du signal de détection généré par l'équipement de détection (46), la commande étant rejetée lorsque l'équipement de détection (46) détecte la présence d'un véhicule ferroviaire,
et, lorsque la commande est rejetée, le module de radiocommunication du véhicule ferroviaire répète l'émission du message de commande jusqu'à ce que la commande correspondante soit exécutée.

7. Procédé (200) selon la revendication 6, dans lequel l'étape consistant à mettre à jour (210) l'état de la section d'aiguillage (10) consiste à vérifier si l'état courant est l'état « enclenché » ou l'état « non enclenché » et, dans le cas où l'état courant est l'état « enclenché », à vérifier si l'équipement de détection (46) détecte la présence d'un véhicule ferroviaire puis détecte l'absence d'un véhicule ferroviaire, dans l'affirmative la section d'aiguillage (10) passant dans l'état « non enclenché ».

## Patentansprüche

1. Eisenbahneinheit, aufweisend ein Stellwerksystem (101) für einen Weichenabschnitt (10) eines Bahngleises (2) und ein Funkkommunikationsmodul (151), welches an Bord eines Schienenfahrzeugs, das zum Fahren auf dem Weichenabschnitt autorisiert ist, mitgeführt wird,
wobei der Weichenabschnitt (10) sich zwischen einem vorgelagerten Abschnitt (4) und einem ersten und einem zweiten nachgelagerten Abschnitt (26, 28), welche voneinander unabhängig sind, befindet und einen Eingangsabschnitt (14), eine Weiche (15) und einen Ausgangsabschnitt (17) aufweist,
wobei das Stellwerksystem (101) eine Schaltvorrichtung (130) und eine Mehrzahl von Gleiseinrichtungen aufweist, welche entlang des Weichenabschnitts (10) eingebaut sind und mit der Schaltvorrichtung (130) verbunden sind, wobei die Mehrzahl von Gleiseinrichtungen aufweist:
- eine Stelleinrichtung (42) zum Schalten der Weiche in eine erste Schaltstellung oder eine zweite Schaltstellung,
- eine Signalisierungseinrichtung (44), welche sich im Bereich der Weiche befindet und einen Zustand des Weichenabschnitts (10) und eine gegenwärtige Schaltstellung der Weiche anzeigt, und
- eine Einrichtung zur Detektion (46) der Anwesenheit des Schienenfahrzeugs auf dem Ausgangsabschnitt (17) und geeignet zum Erzeugen eines Detektionssignals, wobei die Einrichtung zur Detektion aufweist einen Detektor vom Typ Massendetektor mit Spule,
wobei das Stellwerksystem (101) frei von einer Einrichtung zur Detektion der Anwesenheit des Fahrzeugs vor der Weiche ist,
wobei die Schaltvorrichtung (130) ein Funkkommunikationsmodul (150), welche den Austausch von Nachrichten mit dem an Bord des Schienenfahrzeugs mitgeführten Funkkommunikationsmodul (151) erlaubt, aufweist,
wobei die Schaltvorrichtung dazu geeignet ist, eine Nachricht zur Steuerung der Weiche, welche von dem an Bord des Schienenfahrzeugs mitgeführten Funkkommunikationsmodul (151) aus gesendet wird, zurückzuweisen, wenn der in der Nachricht enthaltene Befehl nicht unmittelbar ausgeführt werden kann, wobei das an Bord des Schienenfahrzeugs mitgeführte Funkkommunikationsmodul (151) die Übertragung der Steuerungsnachricht wiederholt, bis der entsprechende Befehl ausgeführt wird.

2. Eisenbahneinheit gemäß dem Anspruch 1, wobei die Schaltvorrichtung frei von Mitteln zum Speichern eines Befehls, welcher nicht unmittelbar ausgeführt werden kann, ist und frei von Mitteln zum Verarbeiten von Befehlen, welche zurückgewiesen und gespeichert wurden, ist.

3. Eisenbahneinheit gemäß irgendeinem der vorhergehenden Ansprüche, wobei die Schaltvorrichtung (130) einen Schaltzustand des Weichenabschnitts (10) ausschließlich auf Grundlage eines aktuellen Werts des Schaltzustands und von Detektionssignalwerten, welche durch die Einrichtung zur Detektion (46) der Anwesenheit des Schienenfahrzeugs erzeugt werden, aktualisiert.

4. Eisenbahneinheit gemäß irgendeinem der vorhergehenden Ansprüche, wobei die Mehrzahl von Gleiseinrichtungen ferner aufweist eine manuelle Schaltsteuerungstafel (48), welche mit der Schaltvorrichtung (130) verbunden ist, wobei die Schaltvorrichtung dazu geeignet ist, bei Empfang eines Befehls zur Änderung der Schaltstellung der Weiche (15), welcher von der Tafel erzeugt wird, ein Stellsignal an die Stelleinrichtung (42) der Weiche (15) zu senden.

5. Eisenbahneinheit gemäß irgendeinem der vorhergehenden Ansprüche, ferner aufweisend eine zweite Einrichtung zur Detektion der Anwesenheit eines Schienenfahrzeugs, welche einen Massendetektor mit Spule aufweist und der Einrichtung zur Detektion (46) nachgelagert eingebaut ist.

6. Verfahren (200) zur Nutzung einer Eisenbahneinheit gemäß irgendeinem der Ansprüche 1 bis 5, wobei die Eisenbahneinheit ein Stellwerksystem (101) für einen Weichenabschnitt (10) eines Bahngleises (2) und ein Funkkommunikationsmodul, welches dazu eingerichtet ist, an Bord eines Schienenfahrzeugs mitgeführt zu werden, aufweist, das Verfahren aufweisend die Schritte, umfassend:
- periodisches Aktualisieren (210), durch eine Schaltvorrichtung (130) des Stellwerksystems (101), des Zustands eines Weichenabschnitts (10) auf Grundalge eines aktuellen Zustands des Weichenabschnitts (10) und eines durch eine Einrichtung zur Detektion (46) erzeugten Signals,
- Verifizieren (230), dass ein von dem Funkkommunikationsmodul des Schienenfahrzeugs aus gesendeten und durch die Schaltvorrichtung (130) empfangenen Befehls und welcher anfordert, dass die Weiche (15) in eine gewünschte Schaltstellung versetzt wird, ausgeführt werden kann,
- Ausführen (260, 270) des akzeptierten Befehls derart, dass eine Zungeneinrichtung der Weiche (15) in die gewünschte Schaltstellung versetzt wird, wobei eine Stelleinrichtung (42) ein Bestätigungssignal über die aktuelle Schaltstellung der Weiche (15) an die Schaltvorrichtung (130 sendet,
- Modifizieren (280), durch die Schaltvorrichtung (130, des Zustands des Weichenabschnitts in den Zustand "eingeschaltet",
- Senden (290) eines Signalisierungssignals an die Signalisierungseinrichtung zum Anzeigen der aktuellen Schaltstellung der Weiche (15),
wobei der Schritt, welcher das Verifizieren (230), dass der empfangene Befehl ausgeführt werden kann, umfasst, aufweist, den aktuellen Wert des Zustands des Weichenabschnitts (10) zu verifizieren, wobei der Befehl zurückgewiesen wird, wenn der Weichenabschnitt (10) in dem Zustand "gestellt" ist, und optional den aktuellen Wert des Detektionssignals, welches durch die Einrichtung zur Detektion (46) erzeugt wird, zu verifizieren, wobei der Befehl zurückgewiesen wird, wenn die Einrichtung zur Detektion (46) die Anwesenheit eines Schienenfahrzeugs erfasst,
und wobei, wenn der Befehl zurückgewiesen wird, das Funkkommunikationsmodul des Schienenfahrzeugs die Übertragung der Steuerungsnachricht wiederholt, bis der entsprechende Befehle ausgeführt wird.

7. Verfahren (200) gemäß dem Anspruch 6, wobei der Schritt, welcher das Aktualisieren (210) des Zustands des Weichenabschnitts (10) umfasst, aufweist, zu verifizieren, ob der aktuelle Zustand der Zustand "gestellt" oder der Zustand "nicht gestellt" ist, und, in dem Fall, in dem der aktuelle Zustand der Zustand "gestellt", zu verifizieren, ob die Einrichtung zur Detektion (46) die Anwesenheit eines Schienenfahrzeugs erfasst und dann die Abwesenheit eines Schienenfahrzeugs erfasst, wobei, falls dem so ist, der Weichenabschnitt (10) in den Zustand "nicht gestellt" versetzt wird.

## Claims

1. Railway assembly comprising an interlocking system (101) for a switching section (10) of a railroad track (2) and a radio communication module (151) onboard a railway vehicle authorized to circulate on the switching section,
the switching section (10) being located between an upstream section (4) and first and second downstream sections (26, 28), independent one form the other, and including an entry section (14), a switch (15), and an exit section (17),
the interlocking system (101) including an interlocking device (130) and a plurality of track devices installed along the switching section (10) and connected to the interlocking device (130), wherein the plurality of track devices includes:
- an actuating device (42) to lock the switch in a first interlocking position or second interlocking position;
- a signaling device (44), located at the switch, displaying a state of the switching section and a current interlocking position of the switch; and
- a detection device (46) for detecting the presence of a railway vehicle, equipping the exit section (17) and able to generate a detection signal, said detection device including a detector of the coil mass detector type,
the interlocking system (101) having no device for detecting the presence of a vehicle upstream of the switch,
the interlocking device (130) comprising a radio communication module (150) allowing the exchange of messages with the radio communication module (151) onboard the railway vehicle,
the interlocking device being able to reject a switching command message transmitted by the radio communication module (151) onboard the railway vehicle, when the command contained in said message cannot be executed immediately, the radio communication module (151) onboard the railway vehicle repeating the transmission of the switching command message until the corresponding command is executed.

2. The railway assembly according to claim 1, wherein the interlocking device has no means for storing a command that cannot be executed immediately, or means for processing commands having been rejected and stored.

3. The railway assembly according to any one of the preceding claims, wherein the interlocking device (130) updates an interlocking state of the switching section (10) only from the current value of the interlocking state and values of the detection signal generated by the detection device (46) for detecting the presence of a vehicle.

4. The railway assembly according to any one of the preceding claims, wherein the plurality of track devices further includes a manual interlocking control panel (48) connected to the interlocking device (130), the interlocking device being able, upon receiving a command to modify the interlocking position of the switch (15) generated from said panel, to send an actuating signal to the actuating device (42) of the switch (15).

5. The railway assembly according to any one of the preceding claims, including a second device detecting the presence of a railway vehicle including a coil mass detector and installed downstream of the detection device (46).

6. A method (200) for using a railway assembly according to any one of claims 1 to 5, the railway assembly comprising an interlocking system (101) for a switching section (10) of a railroad track (2) and a radio communication module capable of being onboard a railway vehicle, the method including the following steps:
- periodically updating (210), by means of an interlocking device (130) of the interlocking system (101), the state of a switching section (10) from a current state of the switching section (10) and the signal generated by a detection device (46);
- checking (230) that a command, sent from the radio communication module of the railway vehicle and received by the interlocking device (130), and requesting that the switch (15) be placed in a requested interlocking position, can be executed;
- executing (260, 270) the accepted command so as to place a switch point rail of the switch (15) in the requested interlocking position, an actuating device (42) sending a confirmation signal of the current interlocking position of the switch (15) to the interlocking device (130);
- changing (280), by means of the interlocking device (130), the state of the switching section (10) to the "locked" state;
- sending (290) a signaling signal to the signaling device to display the current interlocking position of the switch (15),
the step consisting of checking (230) that the command received can be executed consists of checking the current value of the state of the switching section (10), the command being rejected when the switching section (10) is in the "locked" state and, optionally, checking the current value of the detection signal generated by the detection device (46), the command being rejected when the detection device (46) detects the presence of a railway vehicle,
and, when the command is rejected, the radio communication module of the railway vehicle repeats the emission go the command message until the corresponding command is executed.

7. The method (200) according to claim 6, wherein the step consisting of updating (210) the state of the switching section (10) consists of checking whether the current state is the "locked" state or the "not locked" state, and if the current state is the "locked" state, checking whether the detection device (46) detects the presence of a railway vehicle and then detects the absence of a railway vehicle, and if so moving the switching section (10) into the "not locked" state.
